# FASCICULE DE BREVET EUROPEEN

(11) **EP 0 145 625 B1**
(45) Date de publication et mention de la délivrance du brevet: **28.10.1987**
(21) Numéro de dépôt: 84430041.8
(22) Date de dépôt: 30.11.1984
(51) Int. Cl.: E01C 23/16, E01F 9/01

(54) **Procédé et machine pour ramasser, stocker et poser mécaniquement des balises de signalisation routière coniques et creuses**
Verfahren und Maschine zum Sammeln, Lagern und mechanischen Hinsetzen von Strassenmarkierungshohlkegeln
Process and machine for collecting, storing and mechanically placing hollow road marker cones

(30) Priorité: 13.12.1983 FR 8320084
(43) Date de publication de la demande: 19.06.1985
(73) Titulaire: Michit, Emile, F-13690 Graveson (FR)
(72) Inventeur: Michit, Emile, F-13690 Graveson (FR)
(74) Mandataire: Azais, Henri

## Description

L'invention a pour objet un procédé et une machine pour ramasser, stocker et poser mécaniquement des balises de signalisation routière, coniques et creuses.

On ne connaît pas à ce jour de machine capable de ramasser mécaniquement, de stocker, et de poser en ligne les balises de signalisation routière, coniques et creuses, qui sont utilisées couramment pour délimiter une zone de travaux sur une route ou une autoroute ou pour signaler la présence d'un obstacle ou pour séparer deux voies de circulation.

Le brevet DE-A-2747183 (Salon Automyynti Oy) décrit des machines pour poser des balises de signalisation coniques qui comportent une pluralité de magasins verticaux qui sont montés sur un arbre central. Ces machines ne comportent aucun moyen pour ramasser mécaniquement les balises.

Le brevet US-A-3157267 (ASBURY) décrit des appareils pour ramasser des balises de signalisation qui comportent un convoyeur à bande attelé derrière un véhicule et une poulie formée d'aimants permanents qui est située à l'extrémité inférieure du convoyeur.

Ces appareils servent à ramasser des balises ayant une base métallique ferromagnétique et ne peuvent être utilisés pour ramasser des balises en matière plastique. Ils ne comportent aucun moyen pour poser mécaniquement les balises sur la route.

Le brevet US-A-3268052 (ASBURY) décrit des perfectionnements aux appareils décrits dans le brevet précédent.

Il résulte des documents qui précèdent que l'état de la technique connu à ce jour comporte, d'une part, des machines permettant de ramasser automatiquement des balises de signalisation ayant une base métallique et, d'autre part, des machines pour poser automatiquement des balises de signalisation coniques et creuses qui comportent plusieurs magasins vericaux ouverts à leurs deux extrémités qui sont supportés par des bras qui les relient à un arbre vertical central qui est monté sur un véhicule automoteur ou tracté et comportant, en outre, des moyens pour entraîner cet arbre en rotation pas à pas, chaque pas correspondant à l'écart angulaire entre deux magasins successifs.

L'objectif de la présente invention est de procurer des machines automotrices ou tractées permettant de ramasser automatiquement des balises de signalisation routière coniques et creuses même si celles-ci ont été renversées et permettant également de les poser mécaniquement en ligne sans aucune manutention.

Cet objectif est atteint par un procédé suivant lequel on déplace le long d'une ligne de balises un véhicule qui porte des magasins cylindriques verticaux qui sont ouverts à leurs deux extrémités et qui sont reliés à un arbre vertical central que l'on entraîne pas à pas:
- pour ramasser lesdites balises, on les aligne et on les renverse vers l'avant au moyen d'un dispositif porté par le véhicule, puis on les relève au moyen d'un convoyeur muni de doigts qui pénètrent dans chaque balise et on les éjecte en haut du convoyeur dans une goulotte inclinée vers l'extrémité supérieure de l'un desdits magasins;
- et pour distribuer lesdites balises, on amène l'un des magasins au-dessus d'une goulotte inclinée et on libère les cônes un par un.

Une machine selon l'invention comporte plusieurs magasins cylindriques verticaux ouverts à leurs deux extrémités et qui sont supportés par des bras horizontaux qui les relient à un arbre vertical central qui est monté sur un véhicule, automoteur ou tracté, lequel arbre est entraîné en rotation pas à pas, chaque pas correspondant à l'écart angulaire entre deux magasins successifs et ladite machine comporte, en outre, un dispositif de ramassage des balises qui comporte un convoyeur à chaînes qui est situé sur un côté dudit véhicule et qui porte des doigts articulés sur une chaîne sans fin qui pénètrent dans chaque balise conique et ledit dispositif de ramassage comporte, en outre, un organe d'alignement et de renversement des balises coniques qui est situé en avant de l'extrémité inférieure dudit convoyeur et ladite machine comporte, en outre, un ou deux dispositifs de pose mécanique des balises qui comportent chacun une goulotte cylindrique inclinée vers l'extérieur et vers le bas au-dessus de laquelle un magasin en cours de déchargement vient se positionner coaxialement.

L'invention a pour résultat la pose, le ramassage et le stockage intermédiaire de balises coniques par des moyens entièrement mécaniques.

Une machine selon l'invention conduite par un seul homme est capable de ramasser des cônes posés en ligne, de les stocker et de les poser à nouveau en ligne, sans aucune intervention manuelle autre que la conduite et la commande du véhicule.

Au ramassage, une machine selon l'invention peut ramasser des balises qui ont été légèrement déplacées de leur alignement d'origine car elle comporte à l'avant une fourche qui ramène les balises dans l'axe du dispositif de ramassage.

Une machine selon l'invention comporte des contacts à fermeture automatique qui préviennent le conducteur lorsqu'un magasin en cours de remplissage est complet ou lorsqu'un magasin en cours de distribution est vide, de sorte que les opérations peuvent être contrôlées par un seul homme.

Une machine selon l'invention accroît la sécurité des travaux sur routes et autoroutes car elle supprime les opérateurs exposés aux accidents. De plus, le véhicule peut circuler constamment à l'intérieur de la bande routière qui est balisée dans le sens d'où viennent les voitures et il est donc parfaitement signalé à celles-ci.

Lorsqu'il n'est pas en phase de ramassage ou de pose, un véhicule selon l'invention a un gabarit normal et aucun outil ne déborde à l'extérieur de ce gabarit. Il peut donc circuler librement sans danger.

Une machine selon l'invention comporte un micro-interrupteur qui détecte le contact des cônes pendant la phase de ramassage, de sorte que le convoyeur de ramassage est mis en route automatiquement uniquement lorsqu'il doit entrer en action, ce qui économise de l'énergie et facilite la conduite de la machine par le conducteur qui n'a pas à surveiller constamment la présence ou l'absence de cônes.

La description suivante se réfère aux dessins annexés qui représentent, sans aucun caractère limitatif, en exemple de réalisation d'une machine selon l'invention pour ramasser et distribuer des balises coniques.
La figure 1 est une vue d'ensemble en perspective.
La figure 2 est une vue de l'arrière.
La figure 3 est une vue en élévation du dispositif de ramassage des balises.
La figure 4 est une vue en élévation du dispositif de distribution des balises.
Les figures 5 et 6 sont une coupe axiale et une vue de dessous d'une balise de signalisation adaptée à une machine selon l'invention.

Les figures 1 et 2 représentent une machine pour distribuer en ligne, pour stocker et pour ramasser des borns coniques 1 qui sont utilisées sur les routes ou les autoroutes pour signaler et baliser des travaux ou des obstacles.

Les figures représentent des balises coniques d'un type courant comportant une embase rectangulaire la et une pointe conique 1b creuses. Il est précisé qu'une machine selon l'invention est utilisable pour toute balise conique creuse que l'on désignera également du nom de cônes.

Les figures 1 et 2 représentent une machine automotrice dans laquelle les organes de ramassage et de distribution des cônes sont montés sur la plateforme d'un véhicule automoteur 2. En variante, ils pourraient également être montés sur une remorque attelée derrière un tracteur.

Une machine selon l'invention est transformable pour passer d'une position de circulation sur route à une position de travail. En position de circulation sur route, elle est conforme au gabarit routier et ne comporte aucun outil extérieur à ce gabarit. En position de ramassage des cônes, le dispositif de ramassage est situé sur un côté du véhicule, de sorte que celui-ci peut circuler le long d'une ligne de cônes en ramassant ceux-ci.

Il est avantageux que le dispositif de ramassage de cônes puisse être placé soit à droite, soit à gauche du véhicule, de telle sorte que celui-ci puisse ramasser les cônes, dans tous les cas, en se déplaçant à contre-courant de la circulation et en étant ainsi protégé par une ligne de cônes en place qui le signalent aux véhicules venant en sens inverse.

Ce résultat est atteint avantageusement en équipant le véhicule d'un dispositif de ramassage monté sur un chariot qui se déplace sur un chemin de roulement transversal au véhicule.

Dans la phase de distribution des cônes, la seule pièce extérieure au gabarit du véhicule est une jupe souple qui guide les cônes sortant d'une goulotte pour que ceux-ci se posent verticalement le long d'une ligne longeant le trajet du véhicule.

Avantageusement un véhicule selon l'invention est équipé de deux goulottes de distribution des cônes situées l'une à gauche et l'autre à droite du véhicule.

Revenant aux figures 1 et 2, on voit que la plateforme du véhicule au de la remorque porte un magasin de stockage des cônes qui est composé de cylindres verticaux 3, ouverts à leurs deux extrémités. Ces cônes sont stockés verticalement dans ces cylindres, dans leur position habituelle, c'est-à-dire la base située vers le bas et ils sont emboîtés les uns dans les autres.

Le diamètre intérieur des cylindres est légèrement supérieur au cercle circonscrit à la base des cônes de sorte que ceux-ci puissent descendre par gravité à l'intérieur des cylindres en étant guidés par ceux-ci.

Les cylindres 3 sont répartis autour d'un arbre vertical central 4. L'extrémité supérieure de l'arbre 4 est portée par un palier, par exemple par un roulement à billes 5 fixé au troit de la carosserie 6 du véhicule. L'extrémité inférieure de l'arbre 4 porte un plateau d'entraînement 7 qui s'appuie sur un plateau 8 d'un embrayage à friction. Le plateau 8 est entraîné par un arbre 9 qui est lui- même entraîné par une transmission 10 à partir d'un moteur non représenté. Les détails de réalisation de l'arbre 4 sont représentés sur les figures 3 et 4.

L'arbre 4 porte des paires de bras horizontaux 11 situés sensiblement à mi-hauteur. Ces bras sont fixés par exemple sur un manchon 12 calé sur l'arbre. La fixation est renforcée par un gousset ou une jambe de force 13.

Les bras 11 ont une direction radiale. A leur extrémité libre, ils portent une cuvette cylindrique 14. Chaque cylindre 3 est équipé de deux tourillons diamétralement opposés 15 qui sont posés dans les cuvettes 14 d'une paire de bras.

L'arbre 4 porte, en outre, dans sa partie supérieure, des bras radiaux 16 qui sont articulés sur des chaps 17 à axe horizontal et qui sont épuipés d'un dispositif élastique 18, par exemple d'un ressort qui les rappelle vers le bas. Chaque bras 16 prend appui sur le sommet d'un cylindre 3 et exerce sur celui-ci une poussée vers le bas qui maintient les tourillons 15 dans les cuvettes 14.

Ainsi, les cylindres 3 sont facilement démontables. Il suffit de relever légèrement le bras 16 et de soulever légèrement le cylindre pour dégager les tourillons 15 des cuvettes. Ceci permet par exemple de sortir du véhicule un cylindre plein de cônes pour le remplacer par un cylindre vide ou inversement.

Un véhicule selon l'invention peut comporter par exemple douze magasins cylindriques 3 répartis à l'intérieur d'un volume cylindrique de 2,40 mètres de diamètre. Chaque cylindre a par exemple une hauteur a de l'orde de 2 mètres et peut contenir vingt cinq cônes.

Le moteur entraînant l'arbre 4 fait tourner celui-ci pas à pas, chaque pas correspondant à l'écart angulaire entre deux magasins successifs, de sorte qu'après chaque pas, chaque cylindre occupe exactement la place où se trouvait précédemment le cylindre qui le précède. On voit donc que l'arbre 4 et les cylindres 3 forment un carrousel de transfert permettant d'interchanger les magasins cylindriques 3.

Pour la clarté des dessins, on n'a représenté que quelques magasins cylindriques sur la figure 1 et un seul sur les figures 2 et 4.

Un véhicule selon l'invention comporte au moins un dispositif de ramassage mécanique des cônes.

En variante, il peut comporter deux dispositifs de ramassage situés de part et d'autre du véhicule.

Avantageusement, comme on le voit sur la figure 2, il comporte un seul dispositif de ramassage 19 qui est porté par un ou deux bras transversaux 20 montés sur un chariot 21 qui se déplace sur un chemin de roulement 22 transversal au véhicule ou qui est situé au centre du véhicule. Les deux bras 20 sont articulés sur un collier 23 supportant le dispositif de ramassage. Ils sont entraînés en rotation par un moteur 24 ou par un vérin.

La rotation des bras permet de soulever le dispositif de ramassage et en même temps de l'escamoter à l'intérieur du gabarit pour les déplacements sur route. Inversement, il permet de sortir le dispositif de ramassage et de le baisser pour que le bras du dispositif se trouve placé légèrement au-dessus du niveau du sol pendant la phase de ramassage des cônes.

Selon un mode de réalisation, la longueur des bras 20 est légèrement supérieure à la demi-largeur du véhicule et, dans ce cas, la rotation des bras suffit à déplacer le dispositif de ramassage 19 d'un côté à l'autre du véhicule.

En variante, les bras 20 sont plus courts et, dans ce cas, ils sont montés sur un chariot 21 qui peut se déplacer sur un chemin de roulement transversal 22.

Le dispositif de ramassage 19 comporte un convoyeur 25 qui est composé d'une chaîne sans fin 26 passant sur deux roues dentées 27 et 28 dont l'une est motrice, par exemple la roue inférieure 28. De préférence, la roue supérieure 27 a un diamètre inférieur à celui de la roue inférieure 28, de sorte que la vitesse angulaire de la roue 27 est plus élevée afin de faciliter l'éjection des cônes par la force centrifuge.

Les détails de réalisation du dispositif de ramassage apparaissent sur la figure 3.

Le convoyeur à chaîne 25 est enfermé à l'intérieur d'un carter 29. Les axes des roues dentées 27 et 28 sont transversaux. Le convoyeur se situe dans un plan parallèle au sens de déplacement du véhicule et incliné vers le véhicule en montant. Le brin du convoyeur situé vers l'avant se déplace en montant.

La chaîne 26 porte des doigts 30 qui sont articulés sur la chaîne et des butées 31 qui maintiennent chaque doigt 30 en position sensiblement perpendiculaire à la chaîne dans le trajet montant. La face avant du carter comporte une fente longitudinale à travers laquelle les doigts 30 émergent du carter.

On voit sur la figure 3 que dans le trajet descendant, les doigts 30 retombent par gravité et restent à l'intérieur du carter.

La partie inférieure du carter 29 est formée de telle sorte que chaque doigt 30 occupe une position sensiblement horizontale lorsqu'il émerge à l'extérieur du carter à travers l'extrémité inférieure de la fente de celui-ci.

Ainsi, sous l'effet du déplacement vers l'avant du véhicule, le doigt 30 situé au voisinage du sol pénètre à l'intérieur d'un cône 1 renversé comme le montre la figure 3.

On notera que si le cône est renversé avant qu'un doigt 30 ne se présente, il est poussé vers l'avant par le carter jusqu'à ce qu'un doigt arrive et le soulève.

Le dispositif de ramassage comporte, en outre, à l'extrémité inférieure et à l'avant du convoyeur un organe 32 d'alignement et de renversement des cônes qui est composé d'un portique 33, situé dans un plan transversal au véhicule et d'une fourche formée de deux bras horizontaux 34a, 34b qui partent des extrémités inférieures du portique et qui divergent l'un de l'autre vers l'avant. Les bras 34a, 34b se déplacent légèrement au-dessus du sol. Leur fonction est former un entonnoir qui ramène les cônes dans l'alignement du convoyeur. La barre horizontale du portique est située à une hauteur légèrement inférieure à celle des cônes. Elle heurte le sommet des cônes et renverse ceux-ci, le sommet vers l'avant et la base ouverte dirigée vers l'arrière, afin que les doigts 30 puissent pénétrer dans les cônes. La largeur du portique est supérieure au côté de la base carrée des cônes.

On voit sur la figure 3 que la barre supérieure du portique 33 comporte un micro-interrupteur 35 qui détecte chaque contact contre un cône et qui envoie une impulsion qui commande automatiquement la mise en route du moteur entraînant la roue dentée 28. Un contact de fin de course arrête automatiquement ce moteur après un parcours suffisant pour amener un autre doigt 30 dans la position où il peut s'engager dans un cône.

On a représenté sur la figure 3 un cône la renversé dans lequel s'engage un doigt 30, deux cônes 1b en train d'être relevés par le convoyeur et un cône 1c qui vient d'être éjecté par le doigt 30 passant sur la roue 27.

La figure 3 représente un magasin cylindrique 3 en position de réception des cônes. L'extrémité supérieure ouverte du magasin est surmontée par une goulotte inclinée 36 qui est ouverte vers l'avant et qui se raccorde avantageusement à une ouverture découpée dans la carrosserie 6. Le cône éjecté vient heurter la goulotte et il glisse le long de celle-ci pour tomber verticalement dans le cylindre récepteur 3.

On voit sur la figure 3 que chaque cylindre comporte deux poussoirs 37 et 38 superposés à proximité de l'extrémité supérieure du cylindre pour indiquer qu'un magasin est plein et doit être remplacé par un autre.

Lorsque le cylindre est en position de remplissage, les deux poussoirs sont positionnés en face de deux contacts électriques qui sont situés dans un boîtier 39 fixé à la carrosserie et qui sont montés en série ou qui sont connectés sur une porte logique de coïncidence.

Lorsqu'un cône tombe dans le cylindre, il ferme successivement les deux contacts, de telle sorte qu'il n'y a pas coïncidence entre les deux fermetures. Quand le magasin est plein, les deux contacts sont fermés simultanément. La porte logique, par exemple une porte ET émet alors un signal qui commande une signalisation indiquant au conducteur du véhicule qu'il doit s'arrêtertem- porairement. En même temps, le signal émis commande automatiquement le moteur entraînant l'arbre 4 qui avance d'un pas pour amener un nouveau magasin vide en position de remplissage.

Une machine selon l'invention comporte un dispositif de distribution mécanique des cônes répartis le long d'une ligne. Celui-ci est composé d'une goulotte cylindrique rigide et transversale 40 située sur le côté de la carrosserie et inclinée vers le bas et vers l'extérieur.

L'extrémité supérieure de la goulotte est située dans un plan horizontal. La goulotte a un diamètre égal ou légèrement supérieur à celui des magasins 3. Le magasin en cours de déchargement vient se positionner coaxialement au-dessus de l'ouverture supérieure de la goulotte. L'autre extrémité de la goulotte est située sensiblement dans le même plan vertical que le bord externe de la carrosserie, de sorte que la goulotte ne déborde pas du gabarit du véhicule. Cette goulotte est prolongée par une jupe souple 41 qui entoure l'extrémité de la goulotte et qui comporte une ouverture 42 dirigée vers l'arrière.

Lorsqu'il n'y a aucun cône dans la goulotte, la jupe souple se replie et pend à l'extrémité de la goulotte. Lorsqu'un cône est libéré du magasin, il descend le long de la goulotte et repousse la jupe qui le maintient debout. Lorsque le véhicule avance, le cône posé sur sa base émerge de la jupe à travers l'ouverture arrière 42 de celle-ci. Chaque magasin cylindrique comporte un poussoir de fin de course 43 qui est situé à proximité de l'extrémité inférieure du cylindre.

Le poste de déchargement comporte, au-dessus de la goulotte 40, un contact électrique fixe en regard duquel le poussoir vient se positionner.

Lorsque le dernier cône est sorti du magasin, le poussoir 43 actionne ledit contact électrique qui actionne une alarme indiquant au conducteur qu'il doit arrêter temporairement le véhicule pour changer de magasin. En même temps, le signal émis par le contact électrique commande le moteur entraînant l'arbre 4 qui avance d'un pas et place un magasin de cônes au-dessus de la goulotte 40.

Chaque magasin cylindrique 3 comporte, à l'extrémité inférieure, deux butées 44 et 45, situées à deux niveaux différents pour libérer les cônes un par un. Ces deux butées ont par exemple une forme de demi-cercle et sont situées de part et d'autre du cylindre. Elles sont reliées mécaniquement, de sorte que l'une des butées est engagée dans le cylindre lorsque l'autre est escamotée et réciproquement. Par exemple, les deux butées sont solidaires chacune d'un levier 46, 47 qui est articulé autour d'un axe horizontal 48, 49 et les deux leviers sont reliés l'un à l'autre par une tringle 50. Ainsi, lorsque la butée inférieure 44 est escamotée, le dernier cône peut descendre dans la goulotte et les autres cônes sont maintenus par la butée 45 qui est engagée sous l'avant-dernier cône.

Le poste de distribution des cônes comporte une came 51 qui est entraînée pas à pas par un moteur 52. Lorsque la came fait un tour, elle vient s'appuyer contre le levier 46, ce qui a pour effet d'escamoter la butée 44 et de libérer le dernier cône. ___ _ _

Le véhicule est muni d'un compteur de distance qui mesure la distance parcourue par le véhicule. Il est également équipé d'un clavier ou tout autre moyen de programmation équivalent qui permet au conducteur de programmer l'espacement entre cônes qui peut varier par exemple entre 1 m et 25 m.

Un comparateur compare la distance mesurée à l'espacement programmé et il commande la mise en route du moteur 52 qui entraîne chaque fois la came 51 en lui faisant parcourir un tour, ce qui a pour effet de libérer un cône.

La figure 2 représente un véhicule comportant une seule goulotte de distribution 40 située sur le côté gauche du véhicule. En variante, le même véhicule comporte avantageusement deux postes de déchargement identiques situés l'un à droite et l'autre à gauche du véhicule. Lorsque le véhicule pose une rangée de balises sur une autoroute, il peut la poser pour délimiter une bande protégée située, soit à droite, soit à gauche d'une voie.

Un véhicule qui peut distribuer à gauche ou à droite peut circuler en restant constamment à l'intérieur de la bande protégée par les cônes déjà posés.

La figure 1 représente un véhicule 2 qui comporte, à l'arrière des panneaux de signalisation 56 qui se déploient sur le côté du véhicule où se trouve le dispositif de ramassage 25 afin de signaler la présence de celui-ci.

Les figures 5 et 6 représentent une coupe axiale et une vue de dessous d'une balise conique 53 qui comporte une base rectangulaire 54 dans l'épaisseur de laquelle est réservée une rainure périphérique 55 ou des encoches dans lesquelles pénètrent un ou plusieurs doigts de butée 44, 45 qui équipent les cylindres 3 pour retenir les cônes dans les cylindres. Ce mode de réalisation des cônes facilite la construction des butées d'arrêt 44 et 45.

## Revendications

1. Procédé pour ramasser, stocker et poser mécaniquement des balises (1) de signalisation routière, coniques et creuses, caractérisé en ce que l'on déplace le long d'une ligne de balises un véhicule (2) qui porte des magasins cylindriques verticaux (3) qui sont ouverts à leurs deux extrémités et qui sont reliés à un arbre vertical central (4) que l'on entraîne pas à pas:
- que pour ramasser lesdites balises, on les aligne et on les renverse vers l'avant au moyen d'un dispositif (32) porté par le véhicule (2), puis on les relève au moyen d'un convoyeur (25) muni de doigts (30) qui pénètrent dans chaque balise et on les éjecte en haut du convoyeur dans une goulotte inclinée (36) vers l'extrémité supérieure de l'un desdits magasins (3);
- et que pour distribuer lesdites balises on amène l'un des magasins (3) au-dessus d'une goulotte inclinée (40) et on libère les cônes un par un.

2. Machine pour ramasser, stocker et poser mécaniquement des balises (1) de signalisation routière, coniques et creuses, caractérisée en ce qu'elle comporte plusieurs magasins cylindriques verticaux (3) qui sont ouverts à leurs deux extrémités et qui sont supportés par des bras horizontaux (11) qui les relient à un arbre vertical central (4) qui est monté sur un véhicule (2), automoteur ou tracté, lequel arbre est entraîné en rotation pas à pas, chaque pas correspondant à l'écart angulaire entre deux magasins successifs et en ce qu'elle comporte, en outre, un dispositif de ramassage desdites balises (19) qui comporte un convoyeur à chaîne (25) qui est situé sur un côté dudit véhicule et qui porte des doigts (30) articulés sur une chaîne sans fin (26), qui pénètrent dans chaque balise conique et ledit dispositif de ramassage comporte, en outre, un organe (32) d'alignement et de renversement des balises coniques qui est situé en avant de l'extrémité inférieure dudit convoyeur (25) et ladite machine comporte, en outre, un ou deux dispositifs de pose mécanique des balises qui comportent chacun une goulotte cylindrique (40) inclinée vers l'extérieur et vers le bas au-dessus de laquelle un magasin en cours de déchargement vient se positionner coaxialement.

3. Machine selon la revendication 2, caractérisée en ce que chaque magasin cylindrique comporte, sur sa face externe, deux tourillons (15) diamétralement opposés, qui reposent dans deux cuvettes (14) portées par deux bras horizontaux (11) encadrant ledit magasin.

4. Machine selon la revendication 3, caractérisée en ce que ledit arbre central (4) porte, en outre, des bras radiaux (16) qui sont articulés chacun autour d'une chape (17) à axe horizontal et qui sont rappelés vers le bas par un organe élastique (18) et l'extrémité libre de chacun desdits bras s'appuie sur le sommet d'un magasin cylindrique (3).

5. Machine selon l'une quelconque des revendications 2 à 4, caractérisée en ce que ledit organe (32) d'alignement et de renversement des balises comporte un portique (33) situé dans un plan transversal au véhicule et une fourche formée de deux bras horizontaux (34a, 34b) qui prolongent vers l'avant les extrémités inférieures dudit portique et qui divergent l'un par rapport à l'autre vers l'avant.

6. Machine selon la revendication 5, caractérisée en ce que la traverse horizontale dudit portique (33) porte un micro-interrupteur (35) qui détecte le contact d'une balise et qui commande automatiquement la mise en route du moteur entraînant ledit convoyeur (25).

7. Machine selon l'une quelconque des revendications 2 à 6, caractérisée en ce que ledit convoyeur est placé à l'intérieur d'un carter (29) qui porte, à l'avant, sur toute sa hauteur, une fente, à travers laquelle passent lesdits doigts (30) fixés au brin montant de la chaîne.

8. Machine selon l'une quelconque des revendications 2 à 7, caractérisée en ce que ledit dispositif de ramassage (19) est porté par un ou deux bras transversaux (20) qui sont entraînés en rotation par un moteur (24) qui permet de soulever le dispositif de ramassage et de le placer successivement en position de ramassage à l'extérieur du gabarit du véhicule ou en position escamotée à l'intérieur du gabarit pendant les déplacements sur route.

9. Machine selon la revendication 8, caractérisée en ce que lesdits bras (20) et le moteur d'entraînement (24) sont portés par un chariot (21) qui se déplace sur un chemin de roulement (22) transversal au véhicule afin de faire passer le dispositif de ramassage (19) d'un côté à l'autre du véhicule.

10. Machine selon l'une quelconque des revendications 2 à 9, caractérisée en ce que chaque magasin (3) comporte, à proximité de l'extrémité supérieure, deux poussoirs superposés (37, 38) qui se positionnent en regard de deux contacts électriques lorsque ledit magasin est en position de chargement et lesdits contacts sont connectés en série ou sur une porte de coïncidence qui émet un signal lorsque le magasin est plein et chaque magasin comporte, en outre, à proximité de l'extrémité inférieure, un poussoir (43) qui se place en regard d'un contact lorsque le magasin est en position de distribution, lequel contact émet un signal lorsque le magasin est vide et lesdits signaux actionnent une alarme qui prévient le conducteur et commandent automatiquement la mise en route du moteur entraînant ledit arbre central (4).

11. Machine selon la revendication 2, caractérisée en ce que chaque dispositif de pose mécanique des balises comporte, en outre, une jupe souple (41) qui est fixée autour de l'extrémité inférieure de ladite goulotte (40) et qui est ouverte vers le bas et vers l'arrière.

12. Machine selon la revendication 2, caractérisée en ce que chaque magasin (3) comporte, à son extrémité inférieure, deux butées superposées (44, 45) qui s'engagent respectivement au-dessous de la dernière balise et de l'avant-dernière, lesquelles butées sont actionnées par des leviers articulés (46, 47) qui sont reliés entre eux par une tringle (50), de sorte que lorsque la butée inférieure (44) est escamotée et laisse tomber une balise, la butée supérieure (45) est engagée sous l'avant-dernière balise et réciproquement.

13. Machine selon la revendication 12, caractérisée en ce que chaque dispositif de pose des balises comporte une came (51) qui vient s'appuyer contre l'un desdits leviers (46) et un moteur (52) entraînant ladite came et ledit véhicule comporte un compteur de distance parcourue, un moyen de programmation de l'espacement entre balises et un comparateur qui compare la distance parcourue à la distance programmée et qui commande automatiquement ledit moteur (52).

14. Balise de signalisation routière destinée à une machine selon la revendication 13, caractérisée en ce que la base comporte une rainure périphérique ou des encoches (55) dans lesquelles pénètrent lesdites butées (44,45).

## Patentansprüche

1. Verfahren zum maschinellen Einsammeln, Aufbewahren und Aufstellen von konischen und hohlen Sicherheitsleitkegeln (1), dadurch gekennzeichnet, dass man entlang einer Leitkegellinie ein Fahrzeug (2) verschiebt, welches vertikale zylindrische Magazine (3) trägt, die an ihren beiden Enden offen und mit einer zentralen vertikalen Welle (4) verbunden sind, welche man schrittweise antreibt:
- dass man zum Einsammeln der Leitkegel diese in eine Linie bringt und sie mittels einer vom Fahrzeug (2) getragenen Einrichtung (32) nach vorne umlegt, sie dann mittels eines mit in jeden Leitkegel reichenden Stiften (30) versehenen Förderers (25) hebt und sie an der obersten Stelle des Förderers in eine zum oberen Ende eines der Magazine (3) geneigte Rutsche (36) wirft;
- und dass man zum Verteilen der Leitkegel eines der Magazine (3) über eine geneigte Rutsche (40) bringt und die Kegel einzeln freigibt.

2. Maschine zum maschinellen Einsammeln, Aufbewahren und Aufstellen von konischen und hohlen Sicherheitsleitkegeln (1), dadurch gekennzeichnet, dass sie mehrere vertikale zylindrische Magazine (3) umfasst, die an ihren beiden Enden offen und von horizontalen Armen (11) gehalten sind, welche sie mit einer zentralen vertikalen Welle (4), die auf einem Kraft- oder Zugfahrzeug (2) montiert ist, verbinden, wobei die Welle schrittweise in Rotation versetzt wird und jeder Schritt dem Winkelabstand zwischen zwei aufeinanderfolgenden Magazinen entspricht, und dass sie weiters eine Einrichtung (19) zum Einsammeln der Leitkegel aufweist, die einen Kettenförderer (25) umfasst, welcher sich auf einer Seite des Fahrzeugs befindet und an einer Endloskette (26) angelenkte Stifte (30) trägt, die in jeden konischen Leitkegel reichen, und die Einrichtung zum Einsammeln weiters ein Organ (32) zum Ausrichten und Umlegen der konischen Leitkegel umfasst, das sich vor dem unteren Ende des Förderers (25) befindet, und die Maschine weiters eine oder zwei Einrichtungen zum maschinellen Aufstellen der Leitkegel aufweist, die jeweils eine nach aussen und nach unten geneigte zylindrische Rutsche (40) umfassen, oberhalb welcher beim Abladen ein Magazin koaxial in Lage kommt.

3. Maschine nach Anspruch 2, dadurch gekennzeichnet, dass jedes zylindrische Magazin an seiner Aussenseite zwei diametral gegenüberliegende Lagerzapfen (15) umfasst, die in zwei Tassen (14) ruhen, welche von den das Magazin umrahmenden horizontalen Armen (11) getragen sind.

4. Maschine nach Anspruch 3, dadurch gekennzeichnet, dass die zentrale Welle (4) weiters radiale Arme (16) trägt, welche jeweils mit einem Gabelgelenk (17) an der horizontalen Achse angelenkt sind und durch ein elastisches Organ (18) nach unten gezogen werden, und sich das freie Ende jedes der Arme an der Spitze eines zylindrischen Magazins (3) abstützt.

5. Maschine nach einem der Ansprüche 2 bis 4, dadurch gekennzeichnet, dass das Organ (32) zum Ausrichten und Umlegen der Leitkegel ein in einer zum Fahrzeug querlaufenden Ebene liegendes Tragwerk (33) und eine aus zwei horizontalen Armen (34a, 34b) gebildete Gabel umfasst, welche Arme die unteren Enden des Tragwerks nach vorne hin verlängern und nach vorne zu voneinander divergieren.

6. Maschine nach Anspruch 5, dadurch gekennzeichnet, dass der Querträger des Tragwerks (33) einen Mikrounterbrecher (35) trägt, der den Kontakt eines Leitkegels wahrnimmt und automatisch die Inbetriebsetzung des den Förderer (25) antreibenden Motors steuert.

7. Maschine nach einem der Ansprüche 2 bis 6, dadurch gekennzeichnet, dass der Förderer im Inneren eines Gehäuses (29) angeordnet ist, welches vorne über seine gesamte Höhe einen Schlitz aufweist, durch den die am steigenden Trum der Kette fixierten Stifte (30) hindurchgehen.

8. Maschine nach einem der Ansprüche 2 bis 7, dadurch gekennzeichnet, dass die Einrichtung (19) zum Einsammeln von einem oder zwei Querarmen (20) getragen ist, welche von einem Motor (24) in Rotation versetzt werden, wodurch ein Anheben der Einsammel-Einrichtung und ein sukzessives Plazieren in Einsammelposition ausserhalb der Fahrzeugumgrenzung oder in eingezogene Position innerhalb der Fahrzeugumgrenzung während des Weiterfahrens auf der Strasse möglich ist.

9. Maschine nach Anspruch 8, dadurch gekennzeichnet, dass die Arme (20) und der Antriebsmotor (24) von einem Wagen (21) getragen sind, der sich auf einer quer zum Fahrzeug befindlichen Laufbahn (22) bewegt, um die Einsammel-Einrichtung (19) von einer Seite des Fahrzeugs auf die andere zu bringen.

10. Maschine nach einem der Ansprüche 2 bis 9, dadurch gekennzeichnet, dass jedes Magazin (3) in Nähe des oberen Endes zwei übereinanderliegende Taster (37, 38) umfasst, welche gegenüber zwei elektrischen Kontakten zu liegen kommen, wenn sich das Magazin in Ladeposition befindet, und die Kontakte in Serie oder an eine Koinzidenzpforte geschaltet sind, welche ein Signal entsendet, wenn das Magazin voll ist, und jedes Magazin weiters in Nähe des unteren Endes einen Taster (43) umfasst, der gegenüber einem Kontakt zu liegen kommt, wenn sich das Magazin in Verteilerposition befindet, welcher Kontakt ein Signal entsendet, wenn das Magazin leer ist, und die Signale einen den Fahrer benachrichtigenden Alarm auslösen und automatisch die Inbetriebsetzung des die zentrale Welle (4) antreibenden Motors steuern.

11. Maschine nach Anspruch 2, dadurch gekennzeichnet, dass jede Einrichtung zum maschinellen Aufstellen der Leitkegel weiters einen nachgiebigen Mantel (41) aufweist, der um das untere Ende der Rutsche (40) befestigt und nach unten und hinten zu offen ist.

12. Maschine nach Anspruch 2, dadurch gekennzeichnet, dass jedes Magazin (3) an seinem unteren Ende zwei übereinanderliegende Anschläge (44, 45) aufweist, die sich unterhalb des letzten bzw. vorletzten Leitkegels einschieben und von Gelenkhebeln (46, 47) betätigt werden, welche derart durch eine kleine Stange (50) miteinander verbunden sind, dass bei zurückgezogenem unteren Anschlag (44) und Hinunterfallen eines Leitkegels der obere Anschlag (45) unterhalb des vorletzten Leitkegels eingeschoben ist und umgekehrt.

13. Maschine nach Anspruch 12, dadurch gekennzeichnet, dass jede Einrichtung zum Aufstellen der Leitkegel eine Nocke (51), die an einem der Hebel (46) zu Anlage kommt, und einen die Nocke antreibenden Motor (52) aufweist, und das Fahrzeug ein Zählwerk für die zurückgelegte Entfernung, ein Mittel zum Programmieren des Abstandes zwischen den Leitkegeln und einen Komparator umfasst, welcher die zurückgelegte Entfernung mit der programmierten Entfernung vergleicht und den Motor (52) automatisch steuert.

14. Sicherheitsleitkegel für eine Maschine nach Anspruch 13, dadurch gekennzeichnet, dass die Basis eine Umfangsnut oder Einkerbungen (55) aufweist, in welcher die Anschläge (44, 45) eindringen.

## Claims

1. Method for mechanically picking up, storing and laying hollow and conical roadmarkers (1), characterized in that a vehicle (2) is moved along a line of roadmarkers, which vehicle carries vertical cylindrical magazines (3) which are open at both ends and which are joined to a central vertical shaft (4) driven stepwise:
- that in order to pick up the said roadmarkers, these are aligned and tipped forward by means of a device (32) carried by the vehicle (2), after what the roadmarkers are raised up by means of a conveyor (25) provided with fingers (30) which penetrate in each roadmarker, and they are ejected at the top of the conveyor into a chute (36) inclined in the direction of the upper end of one of said magazines (3);
- and that in order to distribute said roadmarkers, one of the magazines (3) is brought over an inclined chute (40) and the cones are released one by one.

2. Machine for mechanically picking up, storing and laying hollow conical roadmarkers (1), characterized in that it comprises a plurality of vertical cylindrical magazines (3) which are open at both ends and which are supported by horizontal arms (11) connecting them with a central vertical shaft (4) mounted on a self-propelled or towed vehicle (2), said shaft being driven stepwise in rotation, each step corresponding to the angular space between two successive magazines and in that it further comprises a device for picking up said roadmarkers (19), which device comprises a chain conveyor (25) situated on one side of said vehicle and carrying fingers (30) articulated on an endless chain (26), which fingers penetrate into each conical roadmarker, said picking-up device further comprising a member (32) for aligning and tipping the conical roadmarkers, which member is situated at the front of the lower end of the conveyor (25), and said machine further comprising one or two devices for mechanically laying the roadmarkers, each device comprising a cylindrical chute (40) inclined outwardly and downwardly and under which a magazine being in the unloading stage, come in co-axial position.

3. Machine according to claim 2, characterized in that each cylindrical magazine comprises, on its external face, two lugs (15) which are diametrically opposite and rest in two dish-like members (14) carried by two horizontal arms (11) spreading on each side of said magazine.

4. Machine according to claim 3, characterized in that said central arm (4) also carries two radial arms (16) which are each mounted for pivoting about a yoke piece (17) of horizontal axis and which are recalled downwardly by an elastic member (18), the free end of each of said arms resting on the top of a cylindrical magazine (3).

5. Machine according to any one of claims 2 to 4, characterized in that said member (32) for aligning and tipping down the roadmarkers comprises a frame (33) situated in a plane which is transversal to the vehicle and a fork formed by two horizontal arms (34a, 34b) extending forward the lower ends of said frame and diverging one from the other towards the front.

6. Machine according to claim 5, characterized in that the horizontal crosspiece of said frame (33) is equipped with a microswitch (35) which detects the contact against a roadmarker and automatically controls the starting of the motor driving said conveyor (25).

7. Machine according to any one of claims 2 to 6, characterized in that said conveyor is placed inside a casing (29) which is provided at the front and throughout its height, with a slot through which pass said fingers (30) fixed on the rising end of the chain.

8. Machine according to any one of claims 2 to 7, characterized in that said picking-up device (19) is carried by one or two transversal arms (20) which are driven in rotation by a motor (24) with which it is possible to lift the picking-up device and to place is successively in picking-up position outside the vehicle gauge, or in retracted position inside the vehicle gauge during road travel.

9. Machine according to claim 8, characterized in that said arms (20) and the driving motor (24) are carried by a carriage (21) movable on a run- way (22) transversal to the vehicle in order to cause the picking-up device (19) to pass from one side of the vehicle to the other.

10. Machine according to any one of claims 2 to 9, characterized in that each magazine (3) comprises, close to the upper end, two superposed push-members (37, 38) which are positioned opposite two electrical contacts when said magazine is in loading position and said contacts are series- connected or connected on a coincidence gate which issues a signal when the magazine is full, and each magazine further comprises, close to the lower end, a push-member (43) which comes in position opposite a contact when the magazine is in dispensing position, said contact issuing a signal when the magazine is empty and said signals actuating an alarm to warn the driver and automatically controlling the starting of the motor driving said central shaft (4).

11. Machine according to claim 2, characterized in that each device for mechanically laying the roadmarkers further comprises a supple skirt (41) which is fixed around the lower end of the chute (40) and which is open downwardly and rearwardly.

12. Machine according to claim 2, characterized in that each magazine (3) comprises at its lower end, two superposed abutments (44,45) which are respectively engageable under the last and the one before last roadmarker, said abutments being actuated by pivotable levers (46, 47) which are joined together via a rod (50), so that when the lower abutment (44) is retracted and drops the roadmarker, the upper abutment (45) is engaged under the penultimate roadmarker and vice versa.

13. Machine according to claim 12, characterized in that each device for laying the roadmarkers comprises a cam (51) which comes to rest against one of the levers (46) and a motor (52) driving said cam, said vehicle comprising a distance covered meter, means for programming the spacing between the roadmarkers and a comparator comparing the distance covered with the programmed distance and controlling automatically said motor (52).

14. Roadmarker for use with a machine according to claim 13, characterized in that the base comprises a peripheral groove or notches (55) in which penetrate the abutments (44,45).
